# EUROPÄISCHE PATENTSCHRIFT

(11) **EP 1 496 318 B1**
(45) Veröffentlichungstag und Bekanntmachung des Hinweises auf die Patenterteilung: **21.01.2009**
(21) Anmeldenummer: 04014766.2
(22) Anmeldetag: 24.06.2004
(51) Int. Cl.: F24F 13/06, F24F 13/14

(54) **Deckenluftauslass**
Air outlet for ceilings
Dispositif de sortie d'air pour les plafonds

(30) Priorität: 05.07.2003 DE 10330340
(43) Veröffentlichungstag der Anmeldung: 12.01.2005
(73) Patentinhaber: caverion GmbH, 70499 Stuttgart (DE)
(72) Erfinder: Makulla, Detlef, 51429 Bergisch Gladbach (DE)
(74) Vertreter: Bauer, Dirk

(56) Entgegenhaltungen:
- EP-A- 0 701 095
- DE-A1- 3 017 397
- DE-A1- 3 736 448
- DE-U1- 8 815 059
- US-A- 5 001 968

## Beschreibung

Die Erfindung betrifft einen Deckenluftauslass mit einem Außenrohr, einem hierin konzentrisch angeordneten Kernrohr, Drallschaufeln zwischen dem Kernrohr und dem Außenrohr, mittels derer ein Drallluftstrom derart führbar ist, dass er im Wesentlichen senkrecht zu einer Durchströmrichtung des Deckenluftauslasses aus einem kreisringförmigen Drallauslass austritt, und mit einem in dem Kernrohr angeordneten Sperrelement, mittels dessen ein durch das Kernrohr zu einem Kernauslass geführter Kernluftstrom sperrbar ist, wobei das Sperrelement mindestens eine Klappe aufweist, die um eine senkrecht zu der Durchströmrichtung verlaufende Klappachse um einen Klappwinkel klappbar ist.

Solche Deckenluftauslässe ermöglichen - um den heutigen Komfortansprüchen gerecht zu werden und eine energetisch effektive Klimatisierung des Raumes zu erzielen - die Änderung der Ausströmrichtung der Zuluft abhängig von deren Über- bzw. Untertemperatur gegenüber der Raumluft. Zur Vermeidung von Zugerscheinungen wird gekühlte Zuluft horizontal, geheizte Zuluft zur schnellen Aufheizung jedoch vertikal nach unten ausgeblasen.

Gegenüber den allgemein bekannten Drallluftauslässen, wie sie beispielsweise in der DE 36 22 146 offenbart sind, weisen solche Deckenluftauslässe ein zusätzliches, konzentrisch in dem Außenrohr angeordnetes Kernrohr auf. Der Zuluftstrom wird so in dem Deckenluftauslass einerseits in einen Drallluftstrom - der zwischen Außenrohr und Kernrohr in bekannter Weise über Drallschaufeln geführt und im Wesentlichen radial (senkrecht zur Durchströmrichtung des Deckenluftauslasses) ausgeblasen wird - und einen aus dem Kernrohr axial (in Durchströmrichtung) ausgeblasenen Kernluftstrom aufgeteilt. Die Ausblasrichtung des wieder zusammen geführten Zuluftstroms wird durch Regelung der Drall- und Kernluftströme abgestimmt.

Bei gesperrtem Kernrohr strömt die Zuluft vollständig über die Drallschaufeln, der Deckenluftauslass wirkt wie ein klassischer Drallluftauslass. Mit zunehmender Öffnung des Kernrohrres steigt der Kernluftstrom und induziert auch der aus dem Drallauslass ausströmenden Zuluft eine axiale Komponente. Bei vollständig geöffnetem Kernrohr strömt die Zuluft zum größeren Teil durch den Kernauslass. Die Drallschaufeln wirken im Drallluftstrom zusätzlich als Drosseln, so dass die Zuluft im Wesentlichen in Durchströmrichtung des Deckenluftauslasses ausströmt.

Beispielsweise in der DE 80 03 910 U1 ist ein solcher Deckenluftauslass offenbart, der oberhalb des Kernrohres einen in der Durchströmrichtung verschiebbaren Ventilteller aufweist. Abhängig von seiner Stellung versperrt der Ventilteller mehr oder weniger die Durchströmung des Kernrohres. Die DE 41 39 099 A1 offenbart einen Deckenluftauslass mit einem ähnlichen Prinzip, wobei hier ein in Durchströmrichtung verschiebbares Kernrohr je nach Stellung von einer feststehenden Prallplatte mehr oder weniger gesperrt wird.

Die Ausströmcharakteristik solcher Deckenluftauslässe kann - wie in der DE 196 51 480 A1 offenbart - mittels einer Verstelleinrichtung verstellt werden. Die dort vorgeschlagene selbsttätige Verstelleinrichtung kann allerdings - ohne Zufuhr von Sekundärenergie - nur vergleichsweise geringe Kräfte zur Verstellung eines Sperrelements aufbringen. Die Verstellung des Ventiltellers oder des Kernrohres aus den bekannten verstellbaren Deckenluftauslässen ist mit diesen beschränkten Kraftreserven nicht möglich.

Gemäß der DE 37 36 448 A1 ist ein Luftdrallauslass bekannt, in dessen Luftleitkanal sich ein zentrisch angeordnetes zylindrisches Innenrohr befindet, wobei in dem Luftleitkanal ein äußerer Kranz von äußeren Drallschaufeln und ein innerer Kranz von inneren Drallschaufeln angeordnet ist. Dabei befinden sich die inneren Drallschaufeln, innerhalb des Innenrohres und die äußeren Drallschaufeln in einem Ringraum, der zwischen dem Innenrohr und einem den Luftleitkanal bildenden Rohr besteht. Die Drallschaufeln sowohl des innern als auch des äußeren Kranzes können bezüglich ihres Anstellwinkels jeweils mittels angetriebener Wellen verstellt werden, so dass eine Regelung des Luftstroms bis zur Absperrung desselben in den jeweiligen Bereichen erfolgen kann. Zwar ist mittels des vorbeschriebenen Luftdrallauslass eine verhältnismäßig gleichmäßige Belüftung erzielbar, jedoch macht die Schwenkbarkeit der Drallschaufeln und die Notwendigkeit des Getriebes, das die Bewegung aller Drallschaufeln synchronisiert, die Vorrichtung technisch aufwändig.

### Aufgabe

Der Erfindung liegt die Aufgabe zugrunde, einen Deckenluftauslass vorzuschlagen, dessen Ausströmcharakteristik ohne Einsatz von Sekundärenergie mit minimalem Kraftaufwand verstellbar ist und der so den Einsatz einer selbsttätigen Stelleinrichtung ermöglicht. Um gegenüber den bekannten Deckenluftauslässen am Markt konkurrenzfähig zu sein, soll der Deckenluftauslass dabei einfach auszulegen, preiswert herzustellen und im Betrieb wartungsarm sein.

### Lösung

Ausgehend von den bekannten Deckenluftauslässen wird die Aufgabe nach der Erfindung dahingehend gelöst, dass ein Gleichrichterelement im Kernauslass des Kernrohrs in Durchströmrichtung hinter dem Sperrelement angeordnet ist, wobei mittels des Gleichrichterelements der Kernluftstrom in Richtung der Durchströmrichtung ausrichtbar ist.

Durch Anordnung der Klappe auf der Klappachse nach allgemein bekannten Verfahren kann der fluiddynamische Druck auf die Teilflächen zu beiden Seiten der Klappachse abhängig vom jeweiligen Auslegungsfall nahezu zum Ausgleich gebracht und so der strömungsbedingte Widerstand gegen eine Verstellung der Klappe minimiert werden. Durch eine hochwertige Lagerung der Klappachse kann darüber hinaus auch der Reibungswiderstand, der einer Verstellung der Klappe entgegen steht, minimiert werden. Außerdem stellen Klappen als Sperrelement im Vergleich zur Verwendung von verschiebbaren Ventiltellern oder verschiebbaren Kernrohren eine erhebliche konstruktive Vereinfachung dar, die sich unmittelbar auch im Herstellungs- und Wartungsaufwand sowie in den Herstellungskosten des erfindungsgemäßen Deckenluftauslasses niederschlägt.

Als Gleichrichterelement kann in Kombination mit einem erfindungsgemäßen Deckenluftauslass prinzipiell ein Gleichrichterelement mit jedem beliebigen Kanalquerschnitt zum Einsatz kommen, solange die Kanäle in Durchströmrichtung des Deckenluftauslasses verlaufen und eine Wandung aufweisen, die parallel zur Klappachsenrichtung verläuft. Insbesondere können auch derart ausgerichtete Lamellen als Gleichrichterelement verwendet werden. Gleichrichterelemente sind in vielfältiger Ausführung allgemein bekannt und beispielsweise in der oben zitierten DE 36 22 146 A1 beschrieben.

Mit der Anordnung des Gleichrichterelements in dem Kernauslass werden zum Einen Verwirbelungen des Kernluftstroms mit steigendem Abstand von dem Sperrelement zunehmend ausgeglichen und zum Andern wird der optische Eindruck des erfindungsgemäßen Deckenluft-auslasses durch Verdecken des Kernrohrhohlraums verbessert.

Das Sperrelement eines erfindungsgemäßen Deckenluftauslasses kann insbesondere genau eine Klappe aufweisen. So kann die Anzahl der für die Verstellung des Sperrelements erforderlichen mechanischen Bauelemente - Hebel, Schub- und Zugstangen - auf ein Minimum reduziert werden, wodurch wiederum die Konstruktion vereinfacht wird.

Alternativ kann das Sperrelement eines erfindungsgemäßen Deckenluftauslasses auch eine Mehrzahl von Klappen mit in einer zu der Durchströmrichtung senkrechten Ebene parallel verlaufenden Klappachsen aufweisen. So wird die strömungstechnisch bedingte Last auf jeder einzelnen Klappe verringert, so dass hier einfachere, insbesondere leichtere und preiswertere Materialien und weniger hochwertige Lagerelemente zum Einsatz kommen können. Außerdem ist die strömungsdynamische Auslegung schmalerer Klappen weniger aufwändig, weil Auftriebs- und Sogeffekte hier weniger in Betracht gezogen werden müssen.

Besonders bevorzugt sind an einem solchen Deckenluftauslass neben einander angeordnete Klappen in entgegengesetztem Drehsinn klappbar. Beim Öffnen des Sperrelements entsteht dann zwischen jedem Klappenpaar strömungstechnisch eine parallel zur Durchströmrichtung des Deckenluftauslasses gerichtete Düse, die den Kernluftstrom parallel zur Durchströmrichtung des Deckenluftauslasses ausrichtet und mit zunehmender Anzahl der parallel angeordneten Klappen zugleich vergleichmäßigt.

Ein erfindungsgemäßer Deckenluftauslass weist vorzugsweise eine Stelleinrichtung auf, mittels derer der Klappwinkel stellbar ist. Ein direkter Eingriff in den Deckenluftauslass ist dann zur Veränderung seiner Ausblascharakteristik nicht erforderlich. Insbesondere kann eine solche Stelleinrichtung ein nach Außen geführter manuell zu betätigender Hebel oder ein elektromotorischer, von einer zentralen Steuerungseinheit angesteuerter Antrieb sein.

Besonders bevorzugt wird in einer solchen Stelleinrichtung jedoch der Klappwinkel selbsttätig abhängig von einer Temperaturdifferenz zwischen einem Raumluftfühler und einem Zuluftfühler gestellt. Eine derartige selbsttätige Stelleinrichtung, wie sie beispielsweise in der oben zitierten DE 196 51 480 A1 beschrieben ist, ermöglicht den autonomen - von Sekundärenergie oder manuellem Eingriff unabhängigen - Betrieb des erfindungsgemäßen Deckenluftauslasses. Insbesondere werden durch den Einsatz derartiger erfindungsgemäße Deckenluftauslässe die Installations-, Betriebs- und Wartungskosten der lufttechnischen Anlage signifikant reduziert.

Während die zuvor bekannten Konstruktionen von Deckenluftauslässen mit vertikal verstellbaren Ringen, Blenden oder winkelverstellbaren Drallschaufeln in der Herstellung kostenintensiv und in der Anwendung insbesondere im Industriebereich aufgrund der vielen und teilweise großen Verstellelemente für Verschmutzungen und Beschädigungen anfällig sind, bieten die erfindungsgemäßen Deckenluftauslässe einen sehr einfachen, aber hocheffizienten Verstellmechanismus.

### Ausführungsbeispiel

Die Erfindung wird nachfolgend anhand von Ausführungsbeispielen erläutert. Es zeigen in schematischer Darstellung
- Fig. 1: einen ersten erfindungsgemäßen Deckenluftauslass,
- Fig. 2a: diesen Deckenluftauslass im Kühlfall,
- Fig. 2b: in einer Zwischenstellung und
- Fig. 2c: im Heizfall.

Figur 1 zeigt einen ersten erfindungsgemäßen Deckenluftauslass 13 mit einem geraden Außenrohr 2 mit unten abgerundetem Auslauf 3 und einem hierin konzentrisch angeordneten, oben offenen Kernrohr 19. Mittels des Deckenluftauslasses 13 ist ein Zuluftstrom aus einer lufttechnischen Anlage in einen Raum führbar. Der Raum, die lufttechnische Anlage und der Zuluftstrom sind nicht dargestellt.

Zwischen dem Außenrohr 2 und dem Kernrohr 19 wird ein nicht dargestellter Drallluftstrom über mehrere feststehende Drallschaufeln 5 geführt und tritt im Wesentlichen horizontal, also senkrecht zu der vertikal verlaufenden Durchströmrichtung 16 des Deckenluftauslasses 13 aus dem kreisringförmigen Drallauslass 24 aus.

Der Deckenluftauslass 13weist ein Sperrelement 14 auf, das aus einer einzelnen Klappe 15 besteht, die wiederum um eine senkrecht zur Durchströmrichtung 16 verlaufende Klappachse 17 klappbar ist. Der durch die - insbesondere in den Übergangsjahreszeiten - schräg gestellte Klappe 15 zu einer Seite 18 des Kernrohrs 19 abgelenkte (nicht dargestellte) Kernluftstrom wird durch einem am Kernauslass 20 angeordnetes Gleichrichterelement 21 in Durchströmrichtung 16 ausgerichtet.

Die Figuren 2a, 2b und 2c zeigen beispielhaft die Strömungsverhältnisse an dem Deckenluftauslass 13.

Im Kühlfall wird gemäß Figur 2a das Kernrohr 19 durch das Sperrelement 14 versperrt. Der Zuluftstrom wird als reiner Drallluftstrom 22 über die Drallschaufeln 23 geführt und tritt horizontal durch den Drallauslass 24 aus dem Deckenluftauslass 13 aus.

In einer Zwischenstellung gemäß Figur 2b, wie sie typischer Weise in den Übergangsjahreszeiten gewählt wird, wird das Sperrelement 14 stufenlos geöffnet und gibt einen entsprechend zunehmenden Kernluftstrom 25 frei, der vertikal durch den Kernauslass 20 aus dem Deckenluftauslass 13 austritt. Der Kernluftstrom 25 induziert dem Drallluftstrom 26 eine nicht dargestellte axiale Komponente, so dass der aus beiden gebildete Zuluftstrom relativ breit in den Raum ausgerichtet ist.

Im Heizfall wird gemäß Figur 2c das Sperrelement 14 geöffnet. Während die Drallschaufeln 23 im Drallluftstrom 27 als Drosseln wirken, strömt die Zuluft im Wesentlichen als Kernluftstrom 28 in axialer Richtung durch den Kernauslass 20 aus dem Deckenluftauslass 13 aus. Dem Drallluftstrom 27 wird eine nicht dargestellte starke axiale Komponente aufgeprägt, so dass der Zuluftstrom insgesamt vertikal in den Raum strömt.

In den Figuren sind
- 2: Außenrohr
- 3: Auslauf

- 5: Drallschaufeln

- 13: Deckenluftauslass
- 14: Sperrelement
- 15: Klappe
- 16: Durchströmrichtung
- 17: Klappachse
- 18: Seite
- 19: Kernrohr
- 20: Kernauslass
- 21: Gleichrichterelement
- 22: Drallluftstrom
- 23: Drallschaufel
- 24: Drallauslass
- 25: Kernluftstrom
- 26: Drallluftstrom
- 27: Drallluftstrom
- 28: Kernluftstrom

## Patentansprüche

1. Deckenluftauslass (13) mit einem Außenrohr (2), einem hierin konzentrisch angeordneten Kernrohr (19), Drallschaufeln (5, 23) zwischen dem Kernrohr (19) und dem Außenrohr (2), mittels derer ein Drallluftstrom (22, 26, 27) derart führbar ist, dass er im Wesentlichen senkrecht zu einer Durchströmrichtung (16) des Deckenluftauslasses (13) aus einem kreisringförmigen Drallauslass (24) austritt, und mit einem in dem Kernrohr (19) angeordneten Sperrelement (14), mittels dessen ein durch das Kernrohr (1.9) zu einem Kernauslass (20) geführter Kernluftstrom (25, 28) sperrbar ist, wobei das Sperrelement (14) mindestens eine Klappe (15) aufweist, die um eine senkrecht zu der Durchströmrichtung (16) verlaufende Klappachse (17) um einen Klappwinkelklappbar ist, ***dadurch gekennzeichnet, dass*** ein Gleichrichterelement (21) im Kernauslass des Kernrohrs (19) in Durchströmrichtung (16) hinter dem Sperrelement (14) angeordnet ist, wobei mittels des Gleichrichterelements (21) der Kernluftstrom (25, 28) in Richtung der Durchstfömrichtung (16) ausrichtbar ist.

2. Deckenluftauslass (13) nach dem vorgenannten Anspruch, ***dadurch gekennzeichnet, dass*** das Sperrelement (14) genau eine Klappe (15) aufweist.

3. Deckenluftauslass nach Anspruch 1, ***gekennzeichnet durch*** eine Mehrzahl von Klappen mit in einer zu der Durchströmrichtung senkrechten Ebene parallel verlaufenden Klappachsen.

4. Deckenluftauslass nach dem vorgenannten Anspruch, ***dadurch gekennzeichnet, dass*** neben einander angeordnete Klappen in entgegengesetztem Drehsinn klappbar sind.

5. Deckenluftauslass (13) nach einem der vorgenannten Ansprüche, ***gekennzeichnet durch*** eine Stelleinrichtung, mittels derer der Klappwinkel stellbar ist.

6. Deckenluftauslass (13) nach dem vorgenannten Anspruch, ***dadurch gekennzeichnet, dass*** der Klappwinkel selbsttätig abhängig von einer Temperaturdifferenz zwischen einem Raumluftfühler und einem Zuluftfühler gestellt wird.

## Claims

1. Ceiling air outlet (13) with an outer pipe (2), with a core pipe (19), which is arranged concentrically inside the outer pipe, turbulence blades (5, 23) between the core pipe (19) and the outer pipe (2), by means of which a turbulent air flow (22, 26, 27) can be guided in such a manner that it exits essentially perpendicularly with respect to a through-flow direction (16) of the ceiling air outlet (13) from a circular ring-shaped turbulence outlet (24), and with a blocking element (14) which is arranged in the core pipe (19), by means of which blocking element (14) core air flow (25, 28), which is guided through the core pipe (19) to a core outlet (20), can be blocked, with the blocking element (14) having at least one flap (15) which can be swung by a flap angle about a flap axis (17), which runs perpendicularly to the through-flow direction (16), **characterised in that** a rectifier element (21) is arranged in the core outlet of the core pipe (19) downstream of the blocking element (14) in the through-flow direction (16), with it being possible for the core air flow (25, 28) to be aligned in the direction of the through-flow direction (16) by means of the rectifier element (21).

2. Ceiling air outlet (13) according to the preceding claim, **characterised in that** the blocking element (14) has exactly one flap (15).

3. Ceiling air outlet according to Claim 1, **characterised by** a plurality of flaps with flap axes running parallel in a plane which is perpendicular to the through-flow direction.

4. Ceiling air outlet according to the preceding claim, **characterised in that** flaps arranged adjacently to each other can be swung in the opposite direction of rotation.

5. Ceiling air outlet (13) according to one of the preceding claims, **characterised by** an adjustment device by means of which the flap angle can be adjusted.

6. Ceiling air outlet (13) according to the preceding claim, **characterised in that** the flap angle is adjusted automatically as a function of a temperature difference between a room air sensor and an incoming air sensor.

## Revendications

1. Diffuseur d'air de plafond (13) avec un tube extérieur (2), un tube central (19) à disposition concentrique dans ce dernier, des pales giratoires (5, 23) entre le tube central (19) et le tube extérieur (2), au moyen desquelles un flux d'air en rotation (22, 26, 27) peut être conduit de sorte à sortir sensiblement à la perpendiculaire d'une direction de passage (16) dans le diffuseur d'air de plafond (13) d'une sortie giratoire en forme d'anneau de cercle (24), et avec un élément de blocage (14) disposé dans le tube central (19), au moyen duquel un flux d'air central (25, 28) conduit à travers le tube central (19) vers une sortie centrale (20) peut être bloqué, l'élément de blocage (14) comportant au moins un volet (15), qui est disposé en étant rabattable de la valeur d'un angle de basculement autour d'un axe de basculement (17) s'étendant à la perpendiculaire de la direction de passage (16), **caractérisé en ce qu'**un élément redresseur (21) est disposé dans la sortie centrale du tube central (19) derrière l'élément de blocage (14) dans la direction de passage (16), le flux d'air central (25, 28) étant orientable dans la direction de passage (16) au moyen de l'élément redresseur (21).

2. Diffuseur d'air de plafond (13) selon la revendication précédente, **caractérisé en ce que** l'élément de blocage (14) comporte exactement un volet (15).

3. Diffuseur d'air de plafond selon la revendication 1, **caractérisé par** une pluralité de volets avec un axe de basculement s'étendant à la parallèle du plan perpendiculaire à la direction de passage.

4. Diffuseur d'air de plafond selon la revendication précédente, **caractérisé en ce que** des volets disposés côte à côtes sont rabattables dans un sens de rotation opposé.

5. Diffuseur d'air de plafond (13) selon l'une quelconque des revendications précédentes, **caractérisé par** un dispositif de réglage, permettant de régler l'angle de basculement.

6. Diffuseur d'air de plafond (13) selon la revendication précédente, **caractérisé en ce que** l'angle de basculement se règle automatique en fonction d'une température différentielle entre un capteur d'air ambiant et un capteur d'air frais.
